# EUROPÄISCHE PATENTANMELDUNG

(11) **EP 1 974 835 A1**
(43) Veröffentlichungstag der Anmeldung: **01.10.2008**
(21) Anmeldenummer: 07123458.7
(22) Anmeldetag: 18.12.2007
(51) Int. Cl.: B21D 28/00, B21D 28/20, B26D 5/08, B26F 1/02, B30B 1/18

(54) **Stanzschieber, insbesondere zur Verwendung bei einer Stanzvorrichtung**

(30) Priorität: 24.03.2007 DE 202007004363 U
(71) Anmelder: KraussMaffei Technologies GmbH, 80997 München (DE)
(72) Erfinder: Kuerten, Sandra, 50259 Pulheim (DE); Giehlen, Andreas, 41379 Brüggen (DE); Dressen, Wolfhelm, 41366 Schwalmtal (DE); Schiffer, Heinz Dieter, 50829 Köln (DE); Winands, Bert, 47929 Grefrath (DE)

(57) **Zusammenfassung**

Die vorliegende Erfindung betrifft einen Stanzschieber (30), insbesondere zur Verwendung bei einer Stanzvorrichtung, wobei die Stanzvorrichtung eine Grundplatte (12) und eine Stanzplatte aufweist und der Stanzschieber (30) an der Stanzvorrichtung befestigbar ist. Der Stanzschieber (30) umfasst ein Schiebergehäuse (32), in dem ein betätigbarer Schieberkern (34) verschiebbar aufgenommen ist.

Erfindungsgemäß ist in dem Schiebergehäuse (32) ein elektrischer Antrieb angeordnet, der zum Antrieb einer Spindel-Mutter-Kombination ausgebildet ist, mittels welcher der Schieberkern (34) vor- und zurückverfahrbar ist.

## Beschreibung

Die vorliegende Erfindung betrifft einen Stanzschieber, insbesondere zur Verwendung bei einer Stanzvorrichtung, gemäß dem Oberbegriff des Anspruchs 1.

Bei komplexen Kunststoffbauteilen wird oftmals je nach Herstellungsverfahren während oder am Ende eines Produktionsverfahrens ein Konfektionierungsschritt durchgeführt, um eine gewünschte Ausformung bzw. Dimensionierung des entsprechenden Teils zu erreichen. Dies erfolgt oftmals mit einem Beschnitt mit sogenannten Stanzwerkzeugen, die durch geeignete Pressen oder Betätigungsvorrichtungen angetrieben werden.

Bei der Bewegung eines Stanzwerkzeugs, wie es beispielsweise in Fig. 1 dargestellt ist, wird die obere Stanzplatte nach unten bewegt, wodurch ein Beschnitt in der sogenannten "Nullgrad Richtung" vorgenommen wird (NullgradBeschnitt). Dies bedeutet, dass die Richtung des Beschnitts mit der Verfahrrichtung der Stanzplatte übereinstimmt.

Es ist jedoch oftmals auch erforderlich bei solchen Stanzeinrichtungen, Durchbrüche oder Beschnittlinien vorzusehen, die sich nicht durch die lineare Bewegung der Stanzplatte realisieren lassen, also von dieser 0°-Linie abweichen. Zu deren Realisierung benötigt man separate Schieber, die in einer von der 0°-Richtung verschiedenen Richtung Schnitte oder Stanzschnitte durchführen können.

Auch werden solche Stanzschieber oftmals in Produktionslinien eingesetzt, wo sie beispielsweise an einer Schweißkonsole montiert sind und als eigenständige Stanzvorrichtung betrieben werden.

Bekannt ist es bereits, solche Stanzschieber einzusetzen, die als Betätigungselemente hydraulische Antriebe aufweisen, so dass das Stanzmesser mittels eines Hydraulikkolbens angetrieben wird.

Dabei besitzt ein hydraulisch angetriebenes Stanzmesser bzw. ein entsprechender Stanzschieber den Nachteil, dass Leckagen in der Hydraulik auftreten können oder aufgrund der Elastizität des hydraulischen Systems eine gute Bewegungskontrolle des Messers nur eingeschränkt möglich ist. So kann das Stanzmesser nach einem Durchbruch des Stanzguts die Bewegung nur unkontrolliert abbauen, mit dem Effekt, dass das Stanzmesser beispielsweise unter hoher Geräuschentwicklung und Erschütterung auf eine Schnittbegrenzung auftrifft. Um eine Schädigung des Messers zu verhindern, sind sogenannte Schnittschlagdämpfer erforderlich.

Aufgabe der vorliegenden Erfindung ist es, einen Stanzschieber der eingangs genannten Art anzugeben, bei dem diese Nachteile vermieden sind.

Die Aufgabe wird durch die im Anspruch 1 genannten Merkmale gelöst.

Insofern ist ein Gedanke der vorliegenden Erfindung darin zu sehen, dass im Schiebergehäuse ein elektrischer Antrieb angeordnet ist, der unter Zwischenschaltung einer Spindel-Mutter-Kombination den Schieberkern vor- und zurückverfahrbar beaufschlagt.

Durch diese Ausgestaltung ist die Bewegungsgeschwindigkeit des Schiebers unabhängig von der Stanzgegenkraft, da das gesamte Antriebssystem nur eine sehr geringe Elastizität aufweist. Überdies lässt sich die mechanische Bewegung des Stanzschiebers hervorragend und fein kontrollieren. Weiterhin kann eine Leckage in einem nicht vorhandenen hydraulischen System ausgeschlossen werden. Weitere Vorteile sind der einfache Aufbau, der geringe Wartungsbedarf, die niedrigen Betriebskosten und eine deutlich verbesserte Prozesskontrolle.

Eine konkrete Ausführungsform der vorliegenden Erfindung wird in den beiliegenden Zeichnungen näher erläutert. Die Zeichnungen zeigen in
- Fig. 1: eine schematische Perspektivansicht einer Stanzvorrichtung und
- Fig. 2: eine schematische Perspektivansicht eines erfindungsgemäßen Stanzschiebers.

Bei der in Fig. 1 dargestellten Stanzvorrichtung ist eine Grundplatte 12 vorgesehen, die in Draufsicht einen im Wesentlichen rechteckförmigen Querschnitt besitzt, wobei in den Eckbereichen der Grundplatte 12 vier Bohrungen vorgesehen sind, in denen jeweils ein Führungsholm 14 vertikal ausgerichtet eingesteckt und darin befestigt ist. Die Grundplatte 12 weist eine ebene obere Arbeitsfläche auf, auf der in einer entsprechenden Aufnahme ein zu stanzendes Produkt aufgenommen werden kann.

An den Führungsholmen 14 ist eine Stanzplatte 16, die auch als Stößel oder Oberwerkzeug bezeichnet wird, nach oben und unten beweglich geführt aufgenommen. Die Stanzplatte 16 hat in Draufsicht - genauso wie die Grundplatte 12 - einen rechteckigen Querschnitt, welcher der Form der Grundplatte 12 entspricht oder direkt als Oberwerkzeug ausgeführt ist. In den Eckbereichen sind die Holme 14 in entsprechend bohrungsmäßig ausgestalteten Aufnahmen geführt.

Am oberen Ende der Führungsholme 14 sind diese mittels einer Jochplatte 18 miteinander verbunden.

An den beiden Stirnseiten der Stanzvorrichtungen ist jeweils ein Antrieb für die Stanzplatte 16 angeordnet, und zwar quer gegenüberliegend. Jeder Antrieb umfasst einen Elektromotor 26', ein Flanschlager 24' sowie ein Mutterelement 22' und eine Spindel 20'.

Jedes der Flanschlager ist an der Grundplatte 12 befestigt und stützt hier die zugehörige Spindel 20', 20" in deren Axialrichtung ab, so dass die Spindel axial zur Grundplatte 12 gesehen nicht verschiebbar ist. An der Stanzplatte 16 sind für jeden Antrieb eine Mutter 22', 22" fest mit der Stanzplatte 16 verbunden angeordnet. Durch jede Mutter 22' und 22" erstreckt sich eine zugehörige Spindel 20' und 20". Die Spindeln 20' und 20" werden durch dazugehörige Elektromotoren 26" angetrieben. Beim Drehantrieb der Spindeln 20' und 20" verschieben sich die zugehörigen Muttern 22' und 22" je nach Drehrichtung nach oben oder unten und bewegen die fest mit den Muttern 22' und 22" verbundene Stanzplatte 16 mit.

In dieser Stanzvorrichtung ist zur Durchführung eines Stanzschrittes oder eines Beschnittes in einer von der 0°-Richtung verschiedenen Richtung zumindest ein - möglicherweise auch mehrere - Stanzschieber 30 angeordnet. Dieser Stanzschieber 30 weist ein Gehäuse 32 auf, das an der Stanzvorrichtung unter Rückgriff auf die Bohrungen befestigbar ist. Das Schiebergehäuse 32 besitzt vorliegend stirnseitig eine rechteckförmige Öffnung, in die ein quaderförmiger Schieberkern 34 eingesetzt ist. Der Schieberkern 34 passt formschlüssig in die korrespondierend ausgebildete Öffnung des Schiebergehäuses 32, so dass es darin mit einem geringen Spiel hin und her verfahrbar ist. Das Schiebergehäuse ist innen hohl ausgebildet und besitzt oben eine Öffnung, in die ein elektrischer Spindelantrieb 36 eingesetzt ist. Der elektrische Spindelantrieb 36 besitzt eine Platte, die oben auf dem Schiebergehäuse 32 aufliegt. Von der Platte ragt ein in das Gehäuse vorstehender Teil des Spindelantriebs, in dem der nicht separat dargestellte elektrische Motor aufgenommen ist, in das Schiebergehäuse 32 hinein. Der elektrische Motor kann in Form eines Hohlwellenmotors angeordnet sein, in dem eine Mutter mit dem Rotor drehfest verbunden ist. Durch diese Mutter erstreckt sich eine Spindel, die fest mit der innenliegende Seite des Schieberkerns 34 verbunden ist. Durch eine rotationsmäßige Betätigung des Motors kann die - nicht dargestellte - Mutter in Drehung versetzt und unter Einwirkung auf die Spindel der Schieberkern nach vorne und zurück verschoben werden.

Natürlich ist in klimatischer Umkehr auch die Verbindung einer Spindel mit dem Motor möglich, die mit einer an dem Schieberkern 34 angeordneten Spindelmutter zusammenwirkt.

Von dem Spindelantrieb 36 führen elektrische Anschlussleitungen weg, über die der Motor des Spindelantriebs 36 mit Strom beaufschlagt werden kann. Um eine Verschmutzung im Innenbereich der Gehäuse zu vermeiden, ist dieses oben mit einem Abdeckblech versehen.

In Fig. 2 nicht dargestellt, wird zum Betrieb des Stanzschiebers an der vorderen Stirnseite des Schiebergehäuses 32 ein Stanzmesser angeordnet. Beim Betrieb bewegt sich dieses Stanzmesser angetrieben durch den elektrischen Motor über die Spindel-Mutter-Kombination in einer durch die Montage des Stanzschiebers an der Stanzvorrichtung festgelegten Richtung und führt einen entsprechenden Schnitt oder Stanzschnitt aus.

Der erfindungsgemäße Stanzschieber braucht aber nicht zwangsweise in eine Stanzvorrichtung wie vorgenannt beschrieben integriert zu sein. Vielmehr kann er auch separat und eigenständig betrieben werden. Dies ist beispielsweise im Zusammenhang mit einer Schweißkonsole möglich, auf die er montiert ist.

Auch ist es möglich, den erfindungsgemäßen Stanzschieber in eine hydraulische Umgebung zu integrieren. Der durch ihn gegebene Vorteil der genauen Positionierung kann dabei weiter ausgespielt werden.

### Bezugszeichenliste

- 12: Grundplatte
- 14: Holm
- 16: Stanzplatte
- 18: Jochplatte
- 20', 20": Spindel
- 22', 22": Gewinde
- 24', 24": Lager
- 26', 26": Motor
- 30: Elektrischer Schieber
- 32: Schiebergehäuse
- 34: Schieberkern
- 36: Spindelantrieb
- 38: Elektrische Anschlussleitungen
- 40: Abdeckblech

## Patentansprüche

1. Stanzschieber, insbesondere zur Verwendung bei einer Stanzvorrichtung, wobei die Stanzvorrichtung eine Grundplatte und eine Stanzplatte aufweist, und der Stanzschieber an der Stanzvorrichtung befestigbar ist, umfassend ein Schiebergehäuse, in dem ein betätigbarer Schieberkern verschiebbar aufgenommen ist, an den ein Stanzmesser befestigt oder befestigbar ist,
**dadurch gekennzeichnet, dass**
in dem Schiebergehäuse (32) ein elektrischer Antrieb (36) vorgesehen ist, der zum Antrieb einer Spindel-Mutter-Kombination ausgebildet ist, mittels welcher der Schieberkern vor- und zurückverfahrbar ist.

2. Stanzschieber nach Anspruch 1,
**dadurch gekennzeichnet,**
**dass** der Motor als Hohlwellenmotor ausgebildet ist, dessen Rotor mit einer Mutter verbunden ist, und dass die mit der Mutter zusammenwirkende Spindel am Schieberkern befestigt ist.

3. Stanzschieber nach Anspruch 1,
**dadurch gekennzeichnet,**
**dass** der Motor mit der Spindel gekoppelt ist und dass die mit der Spindel zusammenwirkende Mutter am Schieberkern befestigt ist.
